# EUROPÄISCHE PATENTSCHRIFT

(11) **EP 2 637 256 B1**
(45) Veröffentlichungstag und Bekanntmachung des Hinweises auf die Patenterteilung: **14.03.2018**
(21) Anmeldenummer: 13151992.8
(22) Anmeldetag: 21.01.2013
(51) Int. Cl.: H01R 11/28, H01R 13/58

(54) **Polklemmenverbund**
Pole clamp composite
Composite de borne polaire

(30) Priorität: 05.03.2012 DE 102012203454
(43) Veröffentlichungstag der Anmeldung: 11.09.2013
(73) Patentinhaber: ROBERT BOSCH GMBH, 70442 Stuttgart (DE)
(72) Erfinder: Dollansky, Matthias, 71701 Schwieberdingen (DE); Mazingue-Desailly, Stephan, 71640 Ludwigsburg (DE); Schimmel, Chris, 71332 Waiblingen (DE); Mueller, Michael, 71277 Rutesheim (DE)

(56) Entgegenhaltungen:
- DE-A1-102004 055 847
- DE-A1-102009 000 828
- GB-A- 590 770
- US-A1- 2008 030 208

## Beschreibung

Die Erfindung betrifft einen Polklemmenverbund und einen Bolzen für einen solchen Polklemmenverbund sowie ein Verfahren zum Anbringen eines Isolierkörpers an einen Bolzen und ein Verfahren zum Bestücken einer Polklemme mit einem Bolzen.

### Stand der Technik

Die stetig wachsende Zahl an elektrischen Verbrauchern in modernen Kraftfahrzeugen führt zu einer deutlich steigenden Zahl von Feldausfällen, wie bspw. Liegenbleiber, aufgrund zu stark entladener oder defekter Batterien. Dies erfordert zunehmend den Einsatz von Energiemanagement-Systemen in Verbindung mit einer zuverlässigen Batteriezustandserkennung, welche die benötigten Batterie-Informationen aus den messbaren Batteriegrößen Strom, Spannung und Temperatur zur Verfügung stellt.

Weiterhin zeichnet sich in der Automobilindustrie eine Trendwende in Richtung intelligenter Batteriesensoren ab, welche die Batteriegrößen Strom, Spannung und Temperatur mit hoher Genauigkeit und Abtastrate erfassen und, je nach Partitionierung, teilweise oder vollständig die Aufgabe der BatterieZustandserkennung übernehmen. Das elektrische Energie-Management befindet sich dabei typischerweise in einem Host-Steuergerät, wie bspw. einem Body Computer, Gateway, Motor-Steuergerät, usw., das mit dem Batterie-Sensor über eine einfache und kostengünstige serielle Schnittstelle, vorzugsweise einem LIN (Local Interconnect Network), kommuniziert.

Derartige kostengünstig zu realisierende Konzepte ermöglichen den Einsatz von Energiemanagement-Systemen zukünftig auch in Fahrzeugen der Mittelklasse und in Kleinwagen.

Mit zunehmender Verbreitung dieser Systeme sind flexible und kompakte Lösungen gefragt, um verschiedene Fahrzeugvarianten mit einem Mechanikkonzept bedienen zu können. Dabei wird angestrebt, diese Sensoren in der Batteriepol-Nische zu integrieren.

Derzeit basiert die Mechanik der Batterie-Sensoren auf einer Polklemme, einem Shunt bzw. Messwiderstand, einem Massekabelanschluss und einer integrierten Elektronik. Um Zugkräfte am Batteriekabel aufzunehmen, werden unter anderem bereits isolierte Schraubverbindungen eingesetzt. Unterschiedliche Konzepte sind hierfür auf dem Markt erhältlich. Des Weiteren sind Schraubbolzen in Polklemmen weit verbreitet. Diese Schraubbolzen sind fest und elektrisch leitend in der Polklemme integriert.

Unter einer Polklemme ist eine steck- oder schraubbare Verbindung zum Anschluss von Kabeln an einzelnen Kontakten elektrischer Geräte oder Baugruppen zu verstehen. Je nach Ausführung ist mit dieser eine mit oder ohne Werkzeug lösbare stromleitende Verbindung zu realisieren.

Bei bekannten Sensorkonzepten werden Zugkräfte am Batteriekabel über die Polklemme abgeleitet. Die Fixierung zur Kraftübertragung auf die Polklemme soll die Elektronik vor mechanischer Belastung schützen.

Eine Isolierung ist zwischen dem Masseanschluss und der Klemme an dieser Stelle notwendig, um die Funktionalität des Batteriesensors zu gewährleisten. Es ist eine Lösung bekannt, bei der die Isolierung als Unterlegscheibe an der Polklemme verschraubt ist. Das hat zur Folge, dass eine Verliersicherung der Isolierplatte nicht gewährleistet ist.

Weiterhin ist es bekannt, die Isolierung um den Bolzen herum anzuspritzen. Dies erfordert jedoch Spritzgusswerkzeuge, die in Abhängigkeit der Geometrie der Polklemmen unterschiedlich ausgelegt sein müssen.

Des Weiteren sind Polklemmen bekannt, die keine Isolierung am Bolzen aufweisen. Bei diesen ist eine Isolierung im Batteriesensor integriert, was zusätzlichen Bauraum erforderlich macht.

Eine Polklemme, die u.a. einen Bolzen trägt, wird nachfolgend als Polklemmenverbund bezeichnet.

Aus der Druckschrift DE 10 2009 000 827 A1 ist eine Vorrichtung zur Verbindung zweier elektrischer Anschlüsse einer Polklemme und eines Messelements bekannt. Die beiden Anschlüsse sind mittels Durchsetzfügens miteinander verbunden. Dabei kann einer der Anschlüsse eine Öffnung aufweisen, in die der andere Anschluss mittels Durchsetzfügens verformt ist. Es ist weiterhin beschrieben, dass die Öffnung eine Anfasung aufweisen kann, in die der andere Anschluss mittels Durchsetzfügens gepresst wird, so dass sich ein Hinterschnitt ausbildet.

Die Druckschrift DE 10 2009 000 828 A1 beschreibt eine Vorrichtung zur Befestigung eines Bolzens in einer Polklemme, um einen Polklemmenverbund zu bilden. Mit der Polklemme ist zumindest ein Messelement oder eine Elektronikeinheit verbunden. Hierzu ist ein Isolierkörper vorgesehen, der den Bolzen und die Polklemme elektrisch voneinander isoliert. Der Bolzen ist mit einem isolierenden Material umspritzt, so dass auf diese Weise der Isolierkörper, der aber nicht selbstkonsistent bzw. eigenständig ist, gebildet wird. Der Bolzen dient zum Anschluss eines Batteriekabels. In einer anderen Ausführung ist der Bolzen in seinem unteren Bereich mit einer Beschichtung versehen. Der auf diese Weise beschichtete Bolzen wird anschließend in die Polklemme montiert. Die Beschichtung ist nicht unabhängig von dem Bolzen.

Die Druckschrift GB 590 770 A beschreibt eine Bürstenhalteranordnung, die in einem Gleichstromgenerator eingesetzt wird.

Aus der Druckschrift DE 10 2004 055 847 A1 ist ein Verfahren zur Fertigung einer Batteriesensorvorrichtung bekannt.

Die Druckschrift US 2008/030208 A1 beschreibt einen Stromsensor zum Messen eines elektrischen Stroms, der über eine Sammelschiene fließt.

### Offenbarung der Erfindung

Vor diesem Hintergrund werden ein Polklemmenverbund nach Anspruch 1, ein Verfahren zum Anbringen eines Isolierkörpers an einen Bolzen mit den Merkmalen des Anspruchs 6 und ein Verfahren zum Bestücken einer Polklemme mit einem Bolzen gemäß Anspruch 6 vorgestellt.

Ausgestaltungen ergeben sich aus den abhängigen Ansprüchen und der Beschreibung.

Bei dem beschriebenen Polklemmenverbund ist der Isolierkörper als selbstkonsistentes bzw. eigenständiges Bauteil ausgebildet. Der Isolierkörper kann in einem mechanischen Fügeprozess, bspw. mittels Verschraubens, Verdrehens, Einpressens, Verpressens usw., mit dem Bolzen verbunden werden. Anschließend ist der Bolzen sicher in dem Isolierkörper fixiert bzw. in diesem positioniert, was die weitere Montage des Bolzens an der Polklemme, um einen Polklemmenverbund zu bilden, erleichtert.

Selbstkonsistent bedeutet, dass der Isolierkörper ein eigenständiges Bauteil darstellt, das auch unabhängig vom Bolzen betrachtet und verwendet werden kann und somit nicht, wie bspw. aus dem Stand der Technik bekannt ist, lediglich eine Beschichtung des Bolzens, die bspw. mittels Spritzgießens hergestellt wird, darstellt.

Mit der vorgestellten Erfindung wird eine lösbare Verbindung, die verliersicher ausgestaltet sein kann, zwischen einer Polklemme mit Isolierteil und einem Bolzen, der als Gewindebolzen oder Schraubbolzen ausgeführt sein kann, erreicht. Dies hat zur Folge, dass die Zugkräfte von einem Batteriekabel direkt auf den Polklemmenverbund, nämlich Polklemme, Isolierkörper und Bolzen, übertragen werden, ohne einen vorgesehenen Messshunt kurzzuschließen.

Über diese Verbindung, nämlich die Verbindung zwischen der Polklemme und dem Bolzen, die über den Isolierkörper erfolgt, kann eine mechanische Anbindung an die Polklemme bei gleichzeitiger elektrischen Isolation geschaffen werden. Weiterhin ist zu beachten, dass die Verbindung nicht an die Polklemmenabmessungen gebunden ist.

Der Bolzen, bspw. ein Gewindebolzen oder Schraubbolzen, kann über den Isolierkörper bzw. das Isolierteil fixiert und in der Polklemme durch Verschrauben oder Verdrehen eingefügt, eingerastet oder verpresst werden. Anstelle eines Gewindes kann auch ein Bajonettverschluss vorgesehen sein. Der Isolierkörper sollte dabei eine ausreichende Flexibilität und Festigkeit besitzen, um das Zusammenfügen der drei Teile zu ermöglichen und ggf. Toleranzen auszugleichen. Über kleine Verrastungen, wie bspw. einen Crashclip bzw. eine Crashrippe, kann sichergestellt werden, dass der Gewindebolzen sicher positioniert ist. Das Material des Isolierkörpers kann ein Kunststoff, wie bspw. ein Elastomer, Duroplast oder Thermoplast, sein. Es sind aber auch andere Materialien denkbar. Die sichere Positionierung des Bolzens erleichtert das spätere Verbinden des Bolzens mit der Polklemme.

Weitere Vorteile und Ausgestaltungen der Erfindung ergeben sich aus der Beschreibung und den beiliegenden Zeichnungen.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Kurze Beschreibung der Zeichnungen
- Figur 1: zeigt eine Polklemme nach dem Stand der Technik.
- Figur 2: zeigt eine weitere Polklemme nach dem Stand der Technik.
- Figur 3: zeigt noch eine weitere Polklemme nach dem Stand der Technik.
- Figur 4: zeigt eine Ausführungsform der vorgestellten Polklemme.
- Figur 5: zeigt einen Bajonettverschluss.
- Figur 5a: zeigt einen ersten Isolierkörper aus Figur 5 in vergrößerter Darstellung.
- Figur 5b: zeigt einen zweiten Isolierkörper aus Figur 5 in vergrößerter Darstellung.
- Figur 6: zeigt eine Verschraubung durch ein metrisches Gewinde.
- Figur 7: zeigt eine Crashrippe für eine Bolzenverklemmung am Isolierkörper.
- Figur 8: zeigt eine weitere Ausführungsform der vorgestellten Polklemme.
- Figur 9: zeigt einen Bolzen mit einem Isolierteil.
- Figur 10: zeigt eine Crashrippe.

### Ausführungsformen der Erfindung

Die Erfindung ist anhand von Ausführungsformen in den Zeichnungen schematisch dargestellt und wird nachfolgend unter Bezugnahme auf die Zeichnungen ausführlich beschrieben.

In Figur 1 ist eine bekannte Polklemme nach dem Stand der Technik dargestellt, die insgesamt mit der Bezugsziffer 10 bezeichnet ist. Bei dieser ist eine Isolierung 12 als Unterlegscheibe an einen Kabelschuh 14 verschraubt.

In Figur 2 ist eine weitere Polklemme 20 nach dem Stand der Technik dargestellt. Bei dieser ist eine Isolierung 22 um einen Bolzen 24 angespritzt. Dies erfordert Spritzgusswerkzeuge, die je nach Polklemmengeometrie unterschiedlich ausgelegt sind, was zu zusätzlichen Werkzeugkosten führt.

Eine weitere Polklemme nach dem Stand der Technik ist in Figur 3 dargestellt und insgesamt mit der Bezugsziffer 30 versehen. Bei dieser ist keine Isolierung an einem Bolzen 32, der als Schraubbolzen ausgeführt ist, vorgesehen. Stattdessen ist eine Isolierung im Batteriesensor integriert, was zusätzlichen Bauraum erfordert. Der Bolzen 32 ist fest und elektrisch leitend in der Polklemme 30 integriert.

In Figur 4 ist eine Ausführung des beschriebenen Polklemmenverbunds, insgesamt mit der Bezugsziffer 40 versehen, dargestellt. Die Darstellung zeigt eine Polklemme 50 mit einer Öffnung 52, in der ein Isolierkörper 54 mit einem Bolzen 56, in diesem Fall ein Schraubbolzen, eingebracht ist. Der Bolzen 56 ist dabei über den Isolierkörper 54 mit der Polklemme 50 verbunden. Hierzu muss zunächst der Isolierkörper 54 mit dem Bolzen 52 verbunden werden und anschließend der mit dem Isolierkörper 54 verbundene Bolzen 56 in die Öffnung 52 montiert und auf diese Weise mit der Polklemme 50 verbunden werden.

In Figur 5 ist ein Bajonettverschluss 60 dargestellt. Die Darstellung zeigt einen ersten Isolierkörper 62 mit Verrastungstaschen im Aufnahmebereich und einen zweiten Isolierkörper 64 mit Verjüngung des Aufnahmebereichs sowie einen ersten Polklemmenteil 66 und einen zweiten Polklemmenteil 68.

Der erste Isolierkörper 62 ist in Figur 5a vergrößert wiedergegeben. Die Darstellung zeigt eine Verrastungstasche 63 mit einer Rastnase 65 für die Polklemme.

Der zweite Isolierkörper 64 ist in Figur 5b vergrößert gezeigt. Die Darstellung zeigt eine Verrastungstasche 67 mit Rastnase 69 für die Polklemme.

In Figur 6 ist eine Verschraubung 70 gezeigt. Die Darstellung zeigt einen Isolierkörper 72, das durch Verschrauben in eine Öffnung 74 einer Polklemme 76 einzubringen ist.

In Figur 7 ist eine sogenannte Crashrippe 80 wiedergegeben, die zur Bolzenverklemmung an dem Isolierkörper dient.

Die Figuren 4 bis 6 zeigen Ausführungen, bei denen der Bolzen über den Isolierkörper fixiert und in die Polklemme eingefügt bzw. eingerastet wird. Dies geschieht bspw. mit einem Gewinde oder einem Bajonettverschluss. Der Crashrippe 80 bzw. der Crashclip aus Figur 7 stellt sicher, dass der Bolzen sicher positioniert ist.

In Figur 8 ist ein weiterer Polklemmenverbund 85 dargestellt mit einer Polklemme 90, in die ein Bolzen 92, in diesem Fall ein Schraubbolzen, eingebracht ist. Der Bolzen 92 ist, wie deutlich in der Darstellung unten zu erkennen ist, mit einer Isolierung 94 beschichtet. Bei der Montage wird der Bolzen 92, verbunden mit dem Isolierkörper 94, mit der Polklemme 90 verbunden und auf diese Weise der Polklemmenverbund 85 gebildet.

Figur 9 zeigt einen Bolzen 100 und einen Isolierkörper 102. Ein Pfeil 104 verdeutlicht, wie der Bolzen 100 durch Verklemmen in dem Isolierkörper 102 positioniert wird. Dies erfolgt in diesem Fall durch Aufschieben (Pfeil 104) des Bolzens 100 auf den Isolierkörper 102. Eine Oberfläche 106 eines Vorsprungs 108 des Bolzens 100 kommt dabei in Kontakt mit einer Fläche 110 einer Lasche 112 des Isolierkörpers 102. Hierdurch ist der Bolzen 100 exakt positioniert.

In Figur 10 ist ein Isolierkörper 120 mit einer Crashrippe 122 dargestellt. Die Crashrippe 122 ist ebenfalls vergrößert, durch Pfeil 124 verdeutlicht, dargestellt.

## Patentansprüche

1. Polklemmenverbund mit einer Polklemme (50, 76, 90), die einen Bolzen (56, 92, 100) trägt, wobei der Bolzen über einen Isolierkörper (54, 72, 94, 102, 120) mit der Polklemme (50, 76, 90) verbunden ist, wobei der Isolierkörper (54, 72, 94, 102, 120) als selbstkonsistentes Bauteil ausgebildet ist und mittels eines mechanischen Fügeprozesses mit dem Bolzen (56, 92, 100) verbunden ist,
**dadurch gekennzeichnet, dass**
der mit dem Isolierkörper (54, 62, 64, 72, 94, 102, 120) verbundene Bolzen (56, 92, 100) mittels eines am Isolierkörper (54, 62, 64, 72, 94, 102, 120) angeordneten Bajonettverschlusses (60) mit der Polklemme (50, 76, 90) verbunden ist.

2. Polklemmenverbund nach Anspruch 1, **dadurch gekennzeichnet dass** der Bolzen (56, 92, 100) als Gewindebolzen ausgebildet ist.

3. Polklemmenverbund nach Anspruch 2 , **dadurch gekennzeichnet, dass** der Bolzen (56, 92, 100) mittels einer Crashrippe (80,122), die an dem Isolierkörper (54, 62, 64, 72, 94, 102, 120) vorgesehen ist, mit dem Isolierkörper (54, 62, 64, 72, 94, 102, 120) verbunden ist.

4. Verfahren zum Anbringen eines Isolierkörpers (54, 62, 64, 72, 94, 102, 120) an einen Bolzen (56, 92, 100), wobei der Isolierkörper (54, 62, 64, 72, 94, 102, 120) als selbstkonsistentes Bauteil ausgebildet ist und der Bolzen (56, 92, 100) mittels eines mechanischen Fügeprozesses mit dem Isolierkörper (54, 62, 64, 72, 94, 102, 120) verbunden wird,
**dadurch gekennzeichnet, dass**
der Bolzen (56, 92, 100) mittels eines am Isolierkörper (54, 62, 64, 72, 94, 102, 120) angeordenten Bajonettverschlusses (60) mit der Polklemme (50, 76, 90) verbunden wird.

5. Verfahren nach Anspruch 4, bei dem der Bolzen (56, 92, 100) über Verrastungen in dem Isolierkörper (54, 62, 64, 72, 94, 102, 120) fixiert wird.

6. Verfahren zum Bestücken einer Polklemme (50, 76, 90) mit einem Bolzen (56, 92, 100), bei dem der Bolzen (56, 92, 100) zunächst mit einem Isolierkörper (54, 62, 64, 72, 94, 102, 120), der als selbstkonsistentes Bauteil ausgebildet ist, mit einem Verfahren nach einem der Ansprüche 4 oder 5, verbunden wird und anschließend der Bolzen (56, 92, 100) über den Isolierkörper (54, 62, 64, 72, 94, 102, 120) mit der Polklemme (50, 76, 90) verbunden wird, so dass ein Polklemmenverbund (40, 85) nach Anspruch 1, 2 oder 3, gebildet wird.

7. Verfahren nach Anspruch 6, bei dem der Bolzen (56, 92, 100) mit dem Isolierkörper (54, 62, 64, 72, 94, 102, 120) in eine Öffnung (52, 74) der Polklemme (50, 76, 90) eingefügt wird.

## Claims

1. Pole clamp composite having a pole clamp (50, 76, 90) which supports a bolt (56, 92, 100), wherein the bolt is connected to the pole clamp (50, 76, 90) by way of an isolation element (54, 72, 94, 102, 120), wherein the isolation element (54, 72, 94, 102, 120) is configured as a self-contained component and is connected to the bolt (56, 92, 100) by means of a mechanical joining process, **characterized in that** the bolt (56, 92, 100) that is connected to the isolation element (54, 62, 64, 72, 94, 102, 120) is connected to the pole clamp (50, 76, 90) by means of a bayonet fastener (60) that is disposed on the isolation element (54, 62, 64, 72, 94, 102, 120).

2. Pole clamp composite according to Claim 1, **characterized in that** the bolt (56, 92, 100) is configured as a threaded bolt.

3. Pole clamp composite according to Claim 2, **characterized in that** the bolt (56, 92, 100) is connected to the isolation element (54, 62, 64, 72, 94, 102, 120) by means of a crash rib (80, 122) that is provided on the isolation element (54, 62, 64, 72, 94, 102, 120).

4. Method for attaching an isolation element (54, 62, 64, 72, 94, 102, 120) to a bolt (56, 92, 100), wherein the isolation element (54, 62, 64, 72, 94, 102, 120) is configured as a self-contained component, and the bolt (56, 92, 100) is connected to the isolation element (54, 62, 64, 72, 94, 102, 120) by means of a mechanical joining process, **characterized in that** the bolt (56, 92, 100) is connected to the pole clamp (50, 76, 90) by means of a bayonet fastener (60) that is disposed on the isolation element (54, 62, 64, 72, 94, 102, 120).

5. Method according to Claim 4, in which the bolt (56, 92, 100) is fixed in the isolation element (54, 62, 64, 72, 94, 102, 120) by way of latching connections.

6. Method for equipping a pole clamp (50, 76, 90) with a bolt (56, 92, 100), in which the bolt (56, 92, 100) by way of a method according to either of Claims 4 and 5 is first connected to an isolation element (54, 62, 64, 72, 94, 102, 120) which is configured as a self-contained component, and the bolt (56, 92, 100) by way of the isolation element (54, 62, 64, 72, 94, 102, 120) is subsequently connected to the pole clamp (50, 76, 90) such that a pole clamp composite (40, 85) according to either of Claims 1, 2, or 3 is formed.

7. Method according to Claim 6, in which the bolt (56, 92, 100) having the isolation element (54, 62, 64, 72, 94, 102, 120) is inserted into an opening (52, 74) of the pole clamp (50, 76, 90).

## Revendications

1. Ensemble borne de pôle comprenant une borne de pôle (50, 76, 90), laquelle porte un boulon (56, 92, 100), le boulon étant relié à la borne de pôle (50, 76, 90) par le biais d'un corps isolant (54, 72, 94, 102, 120), le corps isolant (54, 72, 94, 102, 120) étant réalisé sous la forme d'un élément structural auto-cohérent et étant relié au boulon (56, 92, 100) au moyen d'un processus d'assemblage mécanique,
**caractérisé en ce que**
le boulon (56, 92, 100) relié au corps isolant (54, 62, 64, 72, 94, 102, 120) est relié à la borne de pôle (50, 76, 90) au moyen d'un verrouillage par baïonnette (60) disposé sur le corps isolant (54, 62, 64, 72, 94, 102, 120).

2. Ensemble borne de pôle selon la revendication 1, **caractérisé en ce que** le boulon (56, 92, 100) est réalisé sous la forme d'un boulon fileté.

3. Ensemble borne de pôle selon la revendication 2, **caractérisé en ce que** le boulon (56, 92, 100) est relié au corps isolant (54, 62, 64, 72, 94, 102, 120) au moyen d'une nervure anticollision (80, 122) présente sur le corps isolant (54, 62, 64, 72, 94, 102, 120).

4. Procédé de montage d'un corps isolant (54, 62, 64, 72, 94, 102, 120) sur un boulon (56, 92, 100), le corps isolant (54, 62, 64, 72, 94, 102, 120) étant réalisé sous la forme d'un élément structural auto-cohérent et le boulon (56, 92, 100) étant relié au corps isolant (54, 62, 64, 72, 94, 102, 120) au moyen d'un processus d'assemblage mécanique
**caractérisé en ce que**
le boulon (56, 92, 100) est relié à la borne de pôle (50, 76, 90) au moyen d'un verrouillage par baïonnette (60) disposé sur le corps isolant (54, 62, 64, 72, 94, 102, 120).

5. Procédé selon la revendication 4, selon lequel le boulon (56, 92, 100) est bloqué dans le corps isolant (54, 62, 64, 72, 94, 102, 120) par des encliquetages.

6. Procédé pour équiper une borne de pôle (50, 76, 90) d'un boulon (56, 92, 100), selon lequel le boulon (56, 92, 100) est tout d'abord relié à un corps isolant (54, 62, 64, 72, 94, 102, 120), lequel est réalisé sous la forme d'un élément structural auto-cohérent, avec un procédé selon l'une des revendications 4 ou 5, et ensuite le boulon (56, 92, 100) est relié à la borne de pôle (50, 76, 90) par le biais du corps isolant (54, 62, 64, 72, 94, 102, 120), de manière à former un ensemble borne de pôle (40, 85) selon l'une des revendications 1, 2 ou 3.

7. Procédé selon la revendication 6, selon lequel le boulon (56, 92, 100) avec le corps isolant (54, 62, 64, 72, 94, 102, 120) est inséré dans une ouverture (52, 74) de la borne de pôle (50, 76, 90).
